# EUROPÄISCHE PATENTANMELDUNG

(11) **EP 1 857 023 A1**
(43) Veröffentlichungstag der Anmeldung: **21.11.2007**
(21) Anmeldenummer: 06010247.2
(22) Anmeldetag: 18.05.2006
(51) Int. Cl.: A47F 7/024

(54) **Diebstahlgesicherter Aussteller**

(71) Anmelder: Troika domovari GmbH, 57629 Müschenbach (DE)
(72) Erfinder: Ocklenburg, Matthias, 42285 Wuppertal (DE)
(74) Vertreter: Koepe, Gerd L.

(57) **Zusammenfassung**

Die vorliegende Erfindung betrifft eine Einrichtung zum Präsentieren von Gegenständen ohne Gefahr der unbefugten Entnahme der Gegenstände von der Einrichtung. Die Erfindung betrifft auch ein Präsentationsverfahren mit Sicherung gegen unbefugte Entnahme der präsentierten Gegenstände.
Die Einrichtung umfasst eine Präsentationsplatte (11) mit Löchern (14), mindestens eine Sicherungseinrichtung (21) mit entsprechend angeordneten Öffnungen (24) und mindestens einem Mehrfunktions-Stift (31) mit einem Abschnitt dünneren Querschnitts (332) und einer Sicherungskappe (34). Nach Einsetzen des Mehrfunktions-Stiftes (31) wird die Sicherungseinrichtung (21) so verschoben, dass die Öffnung (24) in den Hinterschnitt des Abschnitts (332) eingreift und so eine unbefugte Entnahme des Mehrfunktions-Stiftes (31) mit Ware verhindert.

## Beschreibung

Die vorliegende Erfindung betrifft eine Einrichtung zum Präsentieren von Gegenständen ohne Gefahr der unbefugten Entnahme der Gegenstände von der Einrichtung.

Die Präsentation von Gegenständen insbesondere kleinerer Dimensionen (beispielsweise kleiner Figuren, Formen wie Kugeln oder Herzen o. ä.) in Verkaufsräumen erfolgt auf unterschiedlichen Wegen, nämlich beispielsweise in Schalen oder anderen Gefäßen oder aufgereiht auf dafür vorbereiteten flächigen Einrichtungen. Während im erstgenannten Fall die Gegenstände nicht gut individualisierbar sind (weil sie alle zusammen im selben Gefäß liegen) und erst herausgenommen werden müssen, um sie genau anschauen und prüfen zu können, erlaubt die Präsentation auf einer flächigen Einrichtung eine gute Übersicht über alle einzelnen Gegenstände und ermöglicht daher eine kundengerechtere Präsentation. Im Fall der Präsentation derartiger Gegenstände in Verkaufsräumen besteht immer die Gefahr, dass - in Fällen, in denen sich das Verkaufspersonal nicht sorgfältig um die präsentierten Gegenstände kümmert - diese entwendet werden, was wegen ihrer geringen Größe leicht möglich ist und erfahrungsgemäß große Verluste mit sich bringt. In Gefäßen präsentierte Gegenstände können mit einem durchsichtigen Deckel versehen werden, was ihre Präsentation nicht gerade verbessert, aber das Entwenden in einem unbeaufsichtigten Moment zumindest erschwert. Dies gelingt bisher bei der Präsentation von Gegenständen kleinerer Dimensionen auf einer flächigen Einrichtung nicht, zumindest nicht in den Fällen, in denen eine optimale Präsentation durch direktes Zur-Schau-Stellen der Gegenstände erwünscht ist.

Aufgabe der Erfindung ist daher, eine flächige Einrichtung zum Präsentieren von Gegenständen zur Verfügung zu stellen, die zum einen die Präsentation der Gegenstände unter direkter Ansicht für den Kunden bietet - auch mit der Möglichkeit, die Gegenstände anfassen und von allen Seiten betrachten zu können - und trotzdem die Möglichkeit, die Gegenstände unbemerkt zu entfernen, unterbindet. Die Aufgabe wird durch die vorliegende Erfindung gelöst.

Die Erfindung betrifft eine Einrichtung zum Präsentieren von Gegenständen kleiner Dimensionen, umfassend
- eine Präsentationsplatte mit einer Vorderseite und einer Rückseite, wobei die Präsentationsplatte mit einer oder mehreren durch die Platte hindurchgehenden Öffnung(en) mit einer beliebigen relativen Anordnung zueinander versehen ist;
- mindestens eine parallel zur Präsentationsplatte angeordnete Sicherungseinrichtung mit jeweils einer der Rückseite der Präsentationsplatte gegenüberliegende Vorderseite und jeweils einer Rückseite, wobei die mindestens eine Sicherungseinrichtung mit einer oder mehreren durch die Platte hindurchgehenden Öffnung(en) versehen ist, deren relative Anordnung zueinander exakt der relativen Anordnung von Öffnungen der Präsentationsplatte zueinander entspricht; und
- einen Mehrfunktions-Stift mit einem Greif- und Befestigungs-Abschnitt, einem sich an den Abschnitt anschließenden Hals mit einem Abschnitt relativ dickeren und mit einem Abschnitt relativ dünneren Querschnitts und einer Sicherungskappe an dem dem Greif- und Befestigungs-Abschnitt entfernt angeordneten Ende des Halses;
- wobei die mindestens eine Sicherungseinrichtung gegen eine Haltekraft entlang der Rückseite der Präsentationsplatte in eine Position verschiebbar ist, in der die durch die Einrichtung hindurchgehenden Öffnungen mit denjenigen Öffnungen, die durch die Präsentationsplatte hindurchgehen, in Deckung derart sind, dass der Halsabschnitt eines in die Öffnungen eingeführten Mehrfunktions-Stifts in der Öffnung der Präsentationsplatte angeordnet ist und der Halsabschnitt des Mehrfunktionsstifts in der Öffnung der mindestens einen Sicherungseinrichtung angeordnet ist; und
- wobei die Sicherungseinrichtung(en) durch die Haltekraft in einer Position gehalten wird/werden, in der die durch die Einrichtung(en) hindurchgehenden Öffnungen gegenüber denjenigen Öffnungen, die durch die Präsentationsplatte hindurchgehen, derart in der Ebene der Platten verschoben sind, dass die Sicherungskappe des Mehrfunktions-Stifts an der Rückseite der Sicherungsplatte anliegend angeordnet ist und dadurch ein Herausziehen des Mehrfunktions-Stifts aus den Öffnungen verhindert.

Bevorzugte Ausführungsformen der erfindungsgemäßen Präsentations-Einrichtung ergeben sich aus den abhängigen Ansprüchen 2 bis 12.

Die Erfindung betrifft auch ein Verfahren zum gegen Entnahme gesicherten Präsentieren von Gegenständen kleiner Dimensionen mittels der nachfolgend im einzelnen beschriebenen Präsentations-Einrichtung, die umfasst:
- eine Präsentationsplatte mit einer Vorderseite und einer Rückseite, wobei die Präsentationsplatte mit einer oder mehreren durch die Platte hindurchgehenden Öffnung(en) mit einer beliebigen relativen Anordnung zueinander versehen ist;
- mindestens eine parallel zur Präsentationsplatte angeordnete Sicherungseinrichtung mit jeweils einer der Rückseite der Präsentationsplatte gegenüberliegende Vorderseite und jeweils einer Rückseite, wobei die mindestens eine Sicherungseinrichtung mit einer oder mehreren durch die Platte hindurchgehenden Öffnung(en) versehen ist, deren relative Anordnung zueinander exakt der relativen Anordnung von Öffnungen der Präsentationsplatte zueinander entspricht; und
- einen Mehrfunktions-Stift mit einem Greif- und Befestigungs-Abschnitt, einem sich an den Abschnitt anschließenden Hals mit einem Abschnitt relativ dickeren und mit einem Abschnitt relativ dünneren Querschnitts und einer Sicherungskappe an dem dem Greif- und Befestigungs-Abschnitt entfernt angeordneten Ende des Halses;
- wobei die mindestens eine Sicherungseinrichtung durch eine Haltekraft in einer Position gehalten wird, in der die durch die Einrichtung(en) hindurchgehenden Öffnungen gegenüber denjenigen Öffnungen, die durch die Präsentationsplatte hindurchgehen, derart in der Ebene der Platten verschoben sind, dass die Sicherungskappe des Mehrfunktions-Stifts an der Rückseite der Sicherungseinrichtung(en) anliegend angeordnet ist und dadurch ein Herausziehen des Mehrfunktions-Stifts aus den Öffnungen verhindert wird;
- wobei das Verfahren den zusätzlichen Schritt umfasst, dass man Sicherungseinrichtung(en) gegen die Haltekraft entlang der Rückseite der Präsentationsplatte in eine Position verschiebt, in der die durch die Einrichtung(en) hindurchgehenden Öffnungen mit denjenigen Öffnungen, die durch die Präsentationsplatte hindurchgehen, in Deckung derart sind, dass der Halsabschnitt eines in die Öffnungen eingeführten Mehrfunktions-Stifts in der Öffnung der Präsentationsplatte angeordnet ist und der Halsabschnitt des Mehrfunktionsstifts in der Öffnung der Sicherungseinrichtung(en) angeordnet ist.

Die Erfindung wird durch die nachfolgende detaillierte Beschreibung bevorzugter Ausführungsformen unter Bezugnahme auf die Figuren näher erläutert, ohne auf die in den Figuren beispielhaft abgebildeten Ausführungsformen oder die sich aus der Beschreibung ergebenden bevorzugten Ausführungsformen beschränkt zu sein. Es zeigen:
Figur 1 eine Einrichtung zum Präsentieren von Gegenständen kleiner Dimensionen entsprechend der Erfindung mit einer beispielhaften Anordnung der Öffnungen und einem beispielhaften, zur Einführung in eine der Öffnungen bereiten Mehrfunktions-Stift;
Figur 2A eine Detail-Schnittansicht einer Präsentations-Einrichtung gemäß der Erfindung, in der der Mehrfunktions-Stift vor dem Einführen in eine Öffnung der Präsentationsplatte bzw. Sicherungsplatte gezeigt ist;
Figur 2B eine Detail-Schnittansicht einer Präsentations-Einrichtung gemäß der Erfindung, in der der Mehrfunktions-Stift nach dem Einführen in eine Öffnung der Präsentationsplatte bzw. der Sicherungseinrichtung in der SicherungsPosition der Sicherungseinrichtung gezeigt ist;
Figur 2C eine Detail-Schnittansicht einer Präsentations-Einrichtung gemäß der Erfindung, in der der Mehrfunktions-Stift vor dem Entfernen aus einer Öffnung der Präsentationsplatte bzw. Sicherungseinrichtung nach dem Einstellen der Entsicherungs-Position der Sicherungseinrichtung gezeigt ist;
Figur 3 eine Schnittansicht einer an einer Wand befestigten Präsentations-Einrichtung; und
Figur 4 eine Schnittansicht einer an einem Ständer befestigten Präsentations-Einrichtung.

Die Erfindung wird nun unter Bezugnahme auf die Figuren näher erläutert. Die erläuterten Ausführungsformen - auch die in den Figuren gezeigten Ausführungsformen - haben jedoch lediglich beispielhaften Charakter und dienen der beispielhaften Erläuterung der Erfindung, ohne dass die Erfindung auf diese Ausführungsformen beschränkt ist.

Es wird nun auf Figur 1 Bezug genommen. Darin ist eine Einrichtung 1 zum Präsentieren von Gegenständen kleiner Dimensionen gemäß der Erfindung gezeigt, im konkreten Fall eine Ausführungsform, die auf einem Ständer 16 montiert ist, wie dies nachfolgend im einzelnen beschrieben ist.

Der Begriff "Gegenstände kleiner Dimensionen" im Zusammenhang mit der vorliegenden Erfindung bezieht sich auf Gegenstände, die praktischerweise auf einer Einrichtung wie der erfindungsgemäßen gezeigt werden, um sie für einen potentiellen Käufer attraktiv zu machen. Dies bedingt, dass die Gegenstände von allen Seiten betrachtet und gegebenenfalls auch angefasst bzw. berührt werden können. Derartige Gegenstände können kleine Figuren, Anhänger, Schmuckstücke, Gebrauchsgegenstände (wie Schlüsselhalter, Minigeschenke, Stifte, Kleinwerkzeuge) oder ähnliches sein, ohne dass dies als Beschränkung zu verstehen ist. Nicht nur ist die Präsentation derartiger Gegenstände problematisch wegen ihrer geringen Dimensionen und des Wunsches eines potentiellen Käufers, sie von nahem zu betrachten und auf den gewünschten Zweck hin zu inspizieren, sondern auch wegen der Gefahr, dass ein solcher Gegenstand entwendet wird und damit das gewünschte Geschäft - zumindest nicht auf regulärer Basis - gemacht werden kann. Die erfindungsgemäße Präsentations-einrichtung verbindet die Möglichkeit, solche Gegenstände kleiner Dimensionen nicht nur - im wahrsten Sinne des Wortes - anschaulich zu präsentieren, sondern trotz der Möglichkeit, einen Gegenstand oder alle Gegenstände anzufassen, zu verhindern, dass er/sie entwendet wird/werden. Unter "kleinen Dimensionen" werden dabei Dimensionen von mehreren (beispielsweise, jedoch ohne Beschränkung, von 1 bis zu 10) Zentimetern verstanden.

Die erfindungsgemäße Einrichtung 1 zum Präsentieren von Gegenständen kleiner Dimensionen umfasst eine Präsentationsplatte 11, eine Sicherungseinrichtung 21 und einen Mehrfunktions-Stift 31; die drei Vorrichtungen werden nachfolgend im einzelnen allein und in ihrer Beziehung und Wirkungsweise zueinander näher erläutert.

Die Präsentationsplatte 11 ist eine aus einem beliebigen Material (beispielsweise, jedoch ohne Beschränkung: Pappe, Holz, Kunststoff, Keramik, Metall, Verbünde aus einem oder mehreren der genannten Materialien) bestehende Platte. Die Dimensionen der Platte und ihre Form können beliebig sein; es sind rechteckige (mit der kurzen Seite oben und unten und der langen Seite rechts und links oder mit der langen Seite oben und unten und mit der kurzen Seite rechts und links), quadratische, trapezförmige, parallelogrammförmige, runde, ovale, herzförmige, blattförmige oder beliebig anders geformte Platten denkbar; die Erfindung wird nachfolgend anhand der rechteckigen Präsentationsplatte 11 gemäß Figur 1 näher erläutert, ohne auf diese beschränkt zu sein.

Die Präsentationsplatte 11 hat eine eine gute Stabilität und Standfähigkeit sichernde (und damit auch vom verwendeten Material abhängige) Dicke, die jedoch keiner grundsätzlichen Beschränkung unterworfen ist. Es können - je nach Material - Dicken im Bereich von wenigen Millimetern bis zu 2 Zentimetern oder mehr verwirklicht werden. Die Präsentationsplatte 11 weist eine Vorderseite 12 auf. Diese ist im Hinblick auf die gewünschte Präsentation von Gegenständen kleiner Dimensionen angepasst und kann so gestaltet sein, dass sie den zu präsentierenden Gegenständen optimal angepasst ist. Denkbar sind beispielsweise metallische Oberflächen, Stoff-Oberflächen, Spiegel-Oberflächen oder Glas-Oberflächen, um nur wenige zu nennen. In einer bevorzugten Ausführungsform der Erfindung ist die Vorderseite 12 der Präsentationsplatte 11 sogar variabel und kann damit unterschiedlichen Erfordernissen entsprechend variiert werden, beispielsweise mit einem Überzug versehen, bemalt, dekoriert usw. werden. Die Präsentationsplatte 11 weist darüber hinaus auch eine Rückseite 13 auf, an die (wegen ihrer Nicht-Sichtbarkeit für den Kunden) weniger hohe Design-Anforderungen gestellt werden. Die Qualität und das Aussehen der Rückseite sind im wesentlichen beliebig und weitgehend nur durch ihre Funktion (siehe nachfolgende Beschreibung) bestimmt.

Die Präsentationsplatte 11 weist durch die gesamte Platte 11 hindurchgehende Öffnungen 14 mit einer beliebigen relativen Anordnung der Öffnungen 14 zueinander auf. Es kann eine einzige Öffnung 14 vorhanden sein; üblicherweise sind jedoch mehrere Öffnungen 14 vorhanden. Deren relative Anordnung zueinander kann beliebig sein, also unregelmäßig und ohne bestimmte Ordnung über die Fläche der Präsentationsplatte 11 verteilt, was zum Beispiel bei der Präsentation von Gegenständen verschiedener Größe vorteilhaft sein mag, oder regelmäßig im Rahmen eines bestimmten Musters über die Fläche der Präsentationsplatte 11 verteilt. Das Muster kann ein regelmäßiges Muster (wie bei einem Netzwerk) oder ein unregelmäßiges Muster (beispielsweise der Umriß eines bestimmten Gegenstandes, z. B. ein Herz) sein. Eine bevorzugte Ausführungsform der Öffnungen 14 zeigt beispielhaft Figur 1, nämlich eine bevorzugte Anordnung der Öffnungen 14 in regelmäßigen Reihen und Spalten. Mit anderen Worten, es sind mehrere (in Figur 1: vier) Öffnungen 14 in einer Reihe nebeneinander angeordnet, und es sind untereinander mehrere (in Figur 1: sechs) Reihen von Öffnungen 14 angeordnet. Andere Anordnungen sind im Rahmen der Erfindung denkbar.

Die Öffnungen 14 haben einen Durchmesser, der in keiner Weise beschränkt ist. Es hat sich jedoch praktisch bewährt und folgt in gewissem Sinn auch optischen Gesichtspunkten, wenn die Öffnungen beispielsweise einen Durchmesser von 0,3 bis 2 cm aufweisen, weiter bevorzugt einen Durchmesser im bereich von 0,5 bis 1 cm, ohne dass die Erfindung hierauf beschränkt ist.

Weitere Vorrichtung im Rahmen der erfindungsgemäßen Präsentations-Einrichtung 1 ist eine Sicherungseinrichtung 21. Die Sicherungseinrichtung 21 ist in ihrer Form nicht beschränkt, kann jedoch in einer bevorzugten Ausführungsform der Erfindung eine Sicherungs-Platte 21 sein. Als Platte 21 ist die Sicherungseinrichtung 21 parallel zur Präsentationsplatte 11 angeordnet, und zwar in der Art, dass die beiden Platten Oberfläche an Oberfläche parallel verlaufen. Dabei steht der Rückseite 13 der Präsentationsplatte 11 die Vorderseite 22 der Sicherungs-Platte 21 direkt gegenüber. Es ist nicht zwingend erforderlich, dass beide Platten 11, 21 dieselbe Grundform und/oder Größe und/oder Dicke aufweisen. Jedoch ist erfindungsgemäß eine Präsentations-Einrichtung 1 bevorzugt, bei der die beiden Platten 11 und 21 eine ähnliche Höhe und im wesentlichen dieselbe Breite haben, während die Dicke der Sicherungs-Platte 21 vorzugsweise deutlich geringer ist als die Dicke der Präsentationsplatte 11.

In einer weiteren Ausführungsform der Erfindung umfasst die Präsentations-Einrichtung 1 als Sicherungseinrichtung 21 eine Mehrzahl von entweder in vertikaler oder in horizontaler Richtung verlaufenden Sicherungs-Streifen 21', 21", 21 ,", ..., die einzeln oder in Gruppen gegen eine oder mehrere Haltekräfte entlang der Rückseite 13 der Präsentationsplatte 11 verschiebbar sind. Derartige Sicherungs-Streifen 21 verlaufen - ähnlich wie die Sicherungs-Platte 21 - parallel zur Präsentationsplatte 11, so dass die Vorderseiten der Sicherungs-Streifen 21 entlang der Rückseite 13 der Präsentationsplatte 11 bewegbar sind. Mehrere über- bzw. untereinander angeordnete Sicherungs-Streifen 21 oder mehrere nebeneinander angeordnete Sicherungs-Streifen 21, die getrennt voneinander oder gemeinsam entlang der rückseitigen Oberfläche der Präsentationsplatte 11 bewegbar sind, ergeben ein der Sicherungs-Platte 21 der anderen Ausführungsform ähnliches Gebilde. In einer weiter bevorzugten Ausführungsform der Erfindung haben die Präsentationsplatte 11 und die Summe der mehreren über- bzw. untereinander angeordneten oder nebeneinander angeordneten Sicherungsstreifen 21 eine im wesentlichen gleiche Höhe und Breite, während die Dicke der Sicherungs-Streifen 21 einzeln oder gemeinsam vorzugsweise deutlich geringer ist als die Dicke der Präsentationsplatte 11.

Hinsichtlich der Dicke und des Materials der Sicherungsplatte 21 bzw. des/der Sicherungsstreifen 21 kann auf die obigen beispielhaften Ausführungsformen der Präsentationsplatte 11 verwiesen werden, mit der Maßgabe, dass die Materialien der beiden Platten 11 und 21 gleich oder verschieden sein können und dass an das Material der Sicherungsplatte bzw. der Sicherungsstreifen 21 nicht immer dieselben hohen optischen Anforderungen gestellt werden wie bei der Präsentationsplatte 11, da die Sicherungs-Platte bzw. die Sicherungs-Streifen 21 weniger ästhetische Aufgaben erfüllt, sondern mehr funktionelle, wie der nachfolgenden Beschreibung zu entnehmen ist.

Wie die Präsentationsplatte 11, so weist auch die Sicherungsplatte 21 oder weisen auch die Sicherungs-Streifen 21 eine oder mehrere Öffnungen 24 auf, die durch die gesamte Platte oder den jeweiligen Sicherungs-Streifen 21', 21", 21"', ..., hindurchreichen; das Vorhandensein mehrerer Öffnungen ist bevorzugt. Um die Effekte der Erfindung in vollem Umfang zum Tragen bringen zu können, weist die Sicherungs-Platte 21 in der einen Ausführungsform der Erfindung Öffnungen 24 derart auf, dass diese in ihrer relativen Anordnung zueinander und auf der Sicherungs-Platte 21 exakt der relativen Anordnung der Öffnungen 14 der Präsentationsplatte 11 zueinander entsprechen. In der anderen Ausführungsform weisen die Sicherungs-Streifen 21', 21 ", 21'", ... eine oder mehrere Öffnungen 24 auf, die durch den jeweiligen Sicherungs-Streifen 21', 21", 21'", ..., hindurchreichen; das Vorhandensein mehrerer Öffnungen ist bevorzugt. Um die Effekte der Erfindung in vollem Umfang zum Tragen bringen zu können, weisen die Sicherungs-Streifen in der anderen Ausführungsform der Erfindung Öffnungen 24 derart auf, dass diese in ihrer relativen Anordnung zueinander und auf der Summe der Sicherungs-Streifen 21', 21 ", 21'", ... exakt der relativen Anordnung der Öffnungen 14 der Präsentationsplatte 11 zueinander entsprechen.

Der Grund hierfür ist, dass - wie sich der nachfolgenden Beschreibung ergibt - die Öffnungen 14 der Präsentationsplatte und die Öffnungen 24 der Sicherungs-Platte 21 bzw. der Sicherungs-Streifen 21', 21", 21"', ... beim Vorgang des Sicherns zusammenwirken und daher eine exakt entsprechende Anordnung der Öffnungen 14, 24 Voraussetzung für die Sicherungs-Situation ist.

In einer bevorzugten Ausführungsform sind die Präsentationsplatte 11 und die Sicherungsplatte 21 bzw. die Sicherungs-Streifen 21', 21 ", 21'", ... durch in Nuten 25 in der Sicherungsplatte 21 bzw. in den Sicherungs-Streifen laufende Sicherungsmuttern 15a, 15b in paralleler, relativ zueinander verschiebbarer Stellung, bevorzugt in vertikaler Richtung relativ zueinander verschiebbarer Stellung, gehalten. Mit anderen Worten: Die Präsentationsplatte 11 ist mit ihrer Rückseite 13 nicht beliebig auf der Sicherungsplatte 21 bzw. den Sicherungs-Streifen 21', 21", 21'", ... verschiebbar. Vielmehr weist in der einen Ausführungsform die Sicherungsplatte 21 mehrere (beispielsweise vier) entweder in vertikaler oder in horizontaler Richtung (vorzugsweise in vertikaler Richtung) in der Ebene der Sicherungsplatte 21 verlaufende Aussparungen oder Nuten 25 auf, durch die hindurch Stifte von der Rückseite der Präsentationsplatte 11 geführt und mit (beispielsweise vier) Sicherungsmuttern 15a, 15b gesichert sind. Dadurch sind die beiden Platten 11, 21 in exakt paralleler Stellung zueinander gehalten und können relativ zueinander nur noch in einer Dimension (beispielsweise in vertikaler Richtung) verschoben werden.

In einer weiteren bevorzugten Ausführungsform der Erfindung werden die beiden Platten 11, 21 bzw. werden die Präsentationsplatte 11 und die einen oder mehreren Sicherungs-Streifen 21', 21", 21'", ... in einer bestimmten ("Grund-") Position zueinander gehalten. Da die Präsentations-Einrichtung 1 unter anderem der Sicherung der präsentierten Gegenstände dient, ist die Grund-Position diejenige, wie sie sich aus der (nachfolgend noch näher zu erläuternden) Figur 2B ergibt. In dieser Grund-Position liegen die Öffnungen 14 der Präsentationsplatte 11 und die Öffnungen 24 der Sicherungsplatte 21 bzw. der Sicherungs-Streifen nicht genau übereinander ("in Deckung"), sondern sind geringfügig gegeneinander verschoben. In dieser verschobenen Position der beiden Platten 11, 21 bzw. der Platte 1 und der Streifen 21'. 21", 21"', ... werden diese gehalten durch eine eine Kraft auf beide Platten 11, 21 bzw. die Platte 21 und die Streifen 21', 21", 21'" relativ zueinander aufbringende Einrichtung. Dies kann jede beliebige, eine Kraft aufbringende Einrichtung sein, die ein Fachmann für derartige Zwecke kennt. In einer bevorzugten Ausführungsform der Präsentations-Einrichtung 1 ist die eine Kraft aufbringende Einrichtung eine Feder 37, die einer gewissen Spannung unterliegt und die beiden Platten 11, 21 bzw. die Platte 21 und die Streifen 21', 21 ", 21'", ... gegen eine Sperre gesichert hält. Die Erfindung ist jedoch nicht auf eine Feder 37 beschränkt; dieselbe Funktion kann auch jede beliebige andere Einrichtung 37 übernehmen, die bereits einer Vorspannung unterliegt und durch eine auf die Einrichtung aufgebrachte Kraft weiter gespannt wird, beispielsweise ein elastisches Kunststoff-Element o. ä.. Eine Feder 37 ist wegen der Reproduzierbarkeit der Aufbringung der Kraft bevorzugt.

Gemäß der Erfindung umfaßt die Präsentations-Einrichtung 1 weiter einen Mehrfunktions-Stift 31. Dieser ist beispielsweise aus Figur 2A ersichtlich. Der Mehrfunktions-Stift 31 umfaßt einen Greif- und Befestigungs-Abschnitt 32, einen sich von diesem aus erstreckenden und sich an diesen anschließenden Hals 33, der sich aus einem Abschnitt 331 relativ dickeren Querschnitts und aus einem Abschnitt 332 relativ dünneren Querschnitts zusammensetzt, und eine an dem dem Abschnitt 32 entfernt angeordneten Ende des Halses 33 angebrachte Sicherungskappe 34. Der Mehrfunktions-Stift 31 spielt eine nachfolgend im einzelnen zu erläuternde Rolle beim Präsentieren und Sichern der Gegenstände kleiner Dimensionen an der erfindungsgemäßen Präsentations-Einrichtung 1.

In einer bevorzugten Ausführungsform der Erfindung ist der Mehrfunktions-Stift 31 der Präsentations-Einrichtung 1 so ausgebildet, dass der Greif- und Befestigungs-Abschnitt 32 des Mehrfunktions-Stifts 31, der im wesentlichen dem Ergreifen beim Handling der Einrichtung 1 und des Mehrfunktions-Stifts 31 und dem Befestigen des zu präsentierenden Gegenstandes kleiner Dimensionen dient, mit einer Einrichtung 36 zum Befestigen und/oder Sichern eines zu präsentierenden Gegenstandes versehen ist. Auch diese ist aus Figur 2A ersichtlich. Diese Einrichtung kann jede beliebige Einrichtung sein, die der Fachmann für derartige Zwecke kennt, beispielsweise eine Öffnung, eine Öse, ein Haken, ein Niet, ein Druckknopf oder ähnliches; in einer weiter bevorzugten Ausführungsform ist an dem Greif- und Befestigungsabschnitt 32 des Mehrfunktions-Stifts 31 eine Öffnung 36 vorgesehen, durch die hindurch eine Sicherungseinrichtung (beispielsweise, aber nicht beschränkend: ein Sicherungskabel oder eine Sicherungsschnur) geführt werden kann, mit der sich der zu präsentierende Gegenstand befestigt und/oder gesichert werden kann.

In einer weiteren, ebenfalls bevorzugten, weil erfindungsgemäß vorteilhaft einsetzbaren Ausführungsform der erfindungsgemäßen Präsentations-Einrichtung 1 umfaßt die Sicherungskappe 34 des Mehrfunktions-Stifts 31 einen zylindrischen Abschnitt 341 benachbart dem Hals 33 und einen konischen Abschnitt 342 mit der Konus-Spitze 343 an dem dem Hals 33 entfernt angeordneten Ende des Mehrfunktions-Stifts 31. Der zuletzt genannte konische Abschnitt 342 mit der Konus-Spitze 343 am Ende des Mehrfunktions-Stifts 31 dient vorteilhafterweise dazu, den Stift 31 leicht in die Öffnungen 14, 24 der Präsentationsplatte 11 bzw. der Sicherungsplatte 21 oder der Sicherungs-Streifen 21', 21 ", 21 "', ... einzuführen. Der zylindrische Abschnitt 341, der dem Hals 33 des Mehrfunktions-Stifts 31 benachbart ist, dient dazu, die Sicherung bei eingeschobenem Mehrfunktions-Stift 31 herzustellen, da der zylindrische Abschnitt 341 mit den Kanten der Öffnung 24 der Sicherungsplatte 21 in Eingriff kommt, wenn diese in der Position B ist, in der ein Herausziehen des Mehrfunktions-Stifts 31 aus den Öffnungen nicht möglich ist, wie nachfolgend erläutert wird. Mit der vorteilhaften Gestaltung des Mehrfunktionsstifts 31 dieser Ausführungsform lässt sich also ein gutes Einführen des Stifts 31 in die Öffnungen 14, 24 und eine sichere Halterung des Stifts 31 in den Öffnungen 14, 24 beim Sichern erreichen.

Es entspricht einer weiteren bevorzugten Ausführungsform der Erfindung, wenn bei der Präsentations-Einrichtung 1 die Größe des Querschnitts des Abschnitts 331 des Halses 33 des Mehrfunktions-Stifts 31, angegeben in einer Richtung quer zur Achse des Mehrfunktions-Stifts 31, geringfügig kleiner ist als der Durchmesser der Öffnungen 14, 24. Diese Ausführungsform hat den Vorteil, dass der Mehrfunktions-Stift 31 bequem und unter Herstellung eines sicheren Sitzes in der Öffnung 14 in diese eingeschoben werden kann. Wäre der Querschnitt des Abschnitts 331 deutlich kleiner als der Durchmesser der Öffnung 14, käme ein sicherer Sitz des Stifts 31 nicht zustande; wäre der Querschnitt des Abschnitts 331 gleich groß wie oder größer als der Durchmesser der Öffnung 14, könnte der Stift nicht bis zum Hals 33 eingeschoben werden. In einer noch mehr bevorzugten Ausführungsform ist auch die Größe des Querschnitts der Sicherungskappe (34), ebenfalls angegeben in einer Richtung quer zur Achse des Mehrfunktions-Stifts 31, geringfügig kleiner als der Durchmesser der Öffnungen 14, 24. Dies erleichtert in vorteilhafter Weise das Einschieben des Mehrfunktions-Stifts 31 in die Öffnungen 14, 24.

Damit es zu einem sicheren Sitz des Mehrfunktions-Stifts 31 in der Öffnung 14 der Präsentationsplatte 11 kommt, hat die Öffnung bzw. haben die Öffnungen 14 einen zylindrischen Querschnitt. Bei Vorliegen eines zylindrischen Querschnitts der Öffnung(en) 14 der Präsentationsplatte 11 stellt sich ein sicherer Sitz des Mehrfunktions-Stifts 31, genauer gesagt: seines Abschnitts 331 mit relativ dickerem Durchmesser, in der Öffnung 14 ein, was den Sicherungsvorgang unterstützt.

Die Öffnungen 24 in der Sicherungsplatte 21 oder in dem/den Sicherungs-Streifen 21', 21", 21"', ... können einen Querschnitt mit beliebiger Form haben. Die Form der Öffnungen 24 kann beispielsweise - wie bei den Öffnungen 14 der Präsentationsplatte 11 - eine zylindrische sein. In einer weiteren bevorzugten Ausführungsform der Präsentations-Einrichtung 1 haben die Öffnungen 24 der Sicherungsplatte 21 oder mindestens eines der Sicherungs-Streifen jedoch keinen zylindrischen Querschnitt, sondern einen konischen Querschnitt mit abnehmendem Durchmesser, gesehen in Richtung der Dicke der Platte 21 oder des Streifens (also im rechten Winkel zur Plattenebene) von deren Vorderseite 22 zu deren Rückseite 23. Dies hat den Vorteil, dass durch eine solche Gestaltung das Einführen der (vorteilhafterweise ebenfalls konischen) Spitze des Mehrfunktions-Stifts 31 erleichtert wird, wie sich aus Figur 2A erkennen lässt. In einer noch mehr bevorzugten Ausführungsform weisen die Öffnungen 24 in der Sicherungsplatte 21 oder in dem Sicherungs-Streifen 21', 21", 21'", ... einen Querschnitt mit einem konischen Abschnitt 241 und einem zylindrischen Abschnitt 242 auf, gesehen in Richtung der Dicke der Platte 21 oder des Streifens von deren/dessen Vorderseite 22 zu deren/dessen Rückseite 23. Dadurch wird beim Einschieben des Stifts 31 der oben beschriebene Vorteil des leichten Einschiebens erreicht, wozu der konische Abschnitt 241 beiträgt, während der zylindrische Abschnitt 242 für einen glatten und sicheren Sitz des Stifts 31 nach dem Einschieben und beim Sichern des Stifts in der Öffnung 24 sorgt. Dies ergibt sich beispielsweise aus Figur 2B, wo der zylindrische Abschnitt 242 der Öffnung 24 glatt an dem Abschnitt 332 des Halses 33 des Mehrfunktions-Stifts 31 anliegt.

Anhand der Figuren 2A bis 2C wird nachfolgend der Sicherungs-Vorgang - und damit auch letzten Endes auch der Zustand des in den Öffnungen 14, 24 sicher im Eingriff befindlichen Mehrfunktions-Stifts 31 - im Detail beschrieben.

Erfindungsgemäß ist die Sicherungsplatte 21 oder der eine/die mehreren Sicherungs-Streifen 21', 21", 21'", ... gegen die Haltekraft der (beispielsweise) Feder 37 entlang der Rückseite 13 der Präsentationsplatte 11 verschiebbar. Die Spannung der Feder 37 hält die Sicherungsplatte bzw. den Sicherungs-Streifen normalerweise in der Position B (ersichtlich aus Figur 2B). Gegen die Haltekraft der Feder 37 wird eine größere Kraft aufgebracht, die die Sicherungsplatte 21 oder den einen/die mehreren Sicherungs-Streifen 21', 21", 21'", ... in die Position A verschiebt. Diese ist dadurch ausgezeichnet, dass die durch die Sicherungsplatte 21 oder durch den einen/die mehreren Sicherungs-Streifen 21', 21 ", 21"', ... hindurchgehende(n) Öffnung(en) 24 mit derjenigen/denjenigen Öffnung(en) 14, die durch die Präsentationsplatte 11 hindurchreicht/hindurchreichen bzw. hindurchgehen, zur Deckung kommt/kommen. Dies erlaubt, dass ein Mehrfunktions-Stift oder mehrere Mehrfunktions-Stifte 31 in die in Deckung befindliche(n) Öffnungen einschiebbar ist/sind. Dies ergibt sich aus einer Zusammenschau der Figuren 2A bis 2C: Der Mehrfunktions-Stift (bzw. mehrere derartige Mehrfunktions-Stifte) 31 wird/werden in die Öffnung(en) 14, 24 eingeführt, und zwar derart, dass der Halsabschnitt 331 eines bzw. jedes in die Öffnungen 14, 24 eingeführten Mehrfunktions-Stifts 31 in der Öffnung 14 der Präsentationsplatte 11 angeordnet ist und der Halsabschnitt 332 des Mehrfunktions-Stifts 31 in der Öffnung 24 der Sicherungsplatte 21 oder des einen/der mehreren Sicherungs-Streifen 21', 21", 21'", ... angeordnet ist (Figur 2C). Anschließend wird die auf die Sicherungsplatte 21 oder den einen/die mehreren Sicherungs-Streifen 21', 21 ", 21"', ... aufgebrachte Kraft entlassen, und die Platte 21 bzw. der/die Streifen 21', 21", 21 "', ... kehrt aufgrund der Spannung der (beispielsweise) Feder 37 in die Position B (siehe Figur 2B) zurück. In dieser Position B sind die durch die Sicherungsplatte 21 oder durch den einen/die mehreren Sicherungs-Streifen 21', 21", 21"', ... hindurchgehenden Öffnungen 24 gegenüber denjenigen Öffnungen 14, die durch die Präsentationsplatte 11 hindurchgehen, derart in der Ebene der Platten 11, 21 verschoben, dass die Sicherungskappe 34 des Mehrfunktions-Stifts 31 an der Rückseite 23 der Sicherungsplatte 21 oder des einen/die mehreren Sicherungs-Streifen 21', 21", 21"', ... anliegend angeordnet ist und dadurch ein Herausziehen des Mehrfunktions-Stifts 31 aus den (nicht vollständig in Deckung befindlichen) Öffnungen 14, 24 verhindert wird. Wenn in dieser Sicherungsposition B an einem an dem Greif- und Befestigungsabschnitt 32 des Mehrfunktions-Stifts 31 befestigten Gegenstand gezogen wird (beispielsweise um ihn zu entfernen), ist ein solches Entfernen wegen der einfachen, aber wirkungsvollen mechanischen Sicherung des Mehrfunktions-Stifts 31 durch die Sicherungsplatte 21 oder durch den einen/die mehreren Sicherungs-Streifen 21', 21", 21'", ... nicht möglich (Stellung in Figur 2B). Zum Entfernen des Gegenstandes (zusammen mit dem Mehrfunktions-Stift 31) muß nämlich erst wieder gegen die Haltekraft der (beispielsweise) Feder 37 eine Kraft auf die Sicherungsplatte 21 oder den einen/die mehreren Sicherungs-Streifen 21', 21 ", 21'", ... aufgegeben werden, die dadurch wieder in die in Stellung A (siehe Figur 2C) gebracht wird; dadurch kommen die Öffnungen 14 der Präsentationsplatte 11 und die Öffnungen 24 der Sicherungsplatte 21 oder des einen/der mehreren Sicherungs-Streifen 21', 21 ", 21 "', ... wieder in vollständige Deckung, und die Sicherungskappe 34 und der Halsabschnitt 332 des Mehrfunktions-Stifts 31 werden aus dem Eingriff mit der Öffnung 24 der Sicherungsplatte 21 oder des einen/der mehreren Sicherungs-Streifen 21', 21", 21'", ... befreit. Dadurch kann der Mehrfunktionsstift 31 aus den Öffnungen 14, 24 herausgezogen werden; dies ist in Figur 2C durch den nach links weisenden Pfeil angedeutet; eine Entnahme des an dem Mehrfunktions-Stift 31 gesicherten Gegenstandes kleiner Dimension ist dann möglich. Dies erfolgt jedoch nur nach "Entfernen" der Sicherung auf dem vorgenannten Weg, im Verkaufsalltag durch das mit diesem Vorgang vertraute Verkaufspersonal.

In einer weiteren bevorzugten Ausführungsform betrifft die Erfindung auch eine Präsentations-Einrichtung 1 mit einem Teil der oben im einzelnen beschriebenen Merkmale oder allen oben beschriebenen Merkmalen, die zusätzlich einen Ständer 16a oder eine Wandaufhängung 16b umfasst. Die beiden vorgenanntan Ausführungsformen sind beispielhaft aus den Figuren 3 und 4 ersichtlich. Figur 4 zeigt eine erfindungsgemäße Präsentations-Einrichtung 1 an der der Ständer 16a an der Präsentations-Einrichtung 1, besonders bevorzugt an der Präsentationsplatte 11, befestigt ist. Diese Ausführungsform ermöglicht ein Aufstellen der Präsentations-Einrichtung 1 in einer für das Inspizieren der daran gezeigten und gesicherten Gegenstände durch den Kunden gefälligen Weise, beispielsweise auf einem Regal oder auf einer Verkaufstheke. In vergleichbarer Weise zeigt Figur 3 eine Präsentations-Einrichtung 1 mit einer Wandbefestigung 16b, die in einer bevorzugten Ausführungsform der Erfindung in Verbindung mit den oben beschriebenen Sicherungsmuttern 15a, 15b über die Präsentationsplatte 11 erfolgt. Diese Ausführungsform der Präsentations-Einrichtung 1 erlaubt das Befestigen der Einrichtung 1 an einer Wand oder einem stabilen Hintergrund (z. B. einer Regal-Rückwand) genau in der Höhe, die für die Präsentation der Gegenstände als optimal angesehen wird.

## Patentansprüche

1. Einrichtung (1) zum Präsentieren von Gegenständen kleiner Dimensionen, umfassend
- eine Präsentationsplatte (11) mit einer Vorderseite (12) und einer Rückseite (13), wobei die Präsentationsplatte (11) mit einer oder mehreren durch die Platte (11) hindurchgehenden Öffnung(en) (14) mit einer beliebigen relativen Anordnung zueinander versehen ist;
- mindestens eine parallel zur Präsentationsplatte (11) angeordnete Sicherungseinrichtung (21) mit jeweils einer der Rückseite (13) der Präsentationsplatte (11) gegenüberliegenden Vorderseite (22) und jeweils einer Rückseite (23), wobei die mindestens eine Sicherungseinrichtung (21) mit einer oder mehreren durch die Einrichtung (21) hindurchgehenden Öffnung(en) (24) versehen ist, deren relative Anordnung zueinander exakt der relativen Anordnung von Öffnungen (14) der Präsentationsplatte (11) zueinander entspricht; und
- einen Mehrfunktions-Stift (31) mit einem Greif- und Befestigungs-Abschnitt (32), einem sich an den Abschnitt (32) anschließenden Hals (33) mit einem Abschnitt (331) relativ dickeren und mit einem Abschnitt (332) relativ dünneren Querschnitts und einer Sicherungskappe (34) an dem dem Abschnitt (32) entfernt angeordneten Ende des Halses (33);
- wobei die Sicherungseinrichtung(en) (21) gegen eine Haltekraft entlang der Rückseite (13) der Präsentationsplatte (11) in eine Position (A) verschiebbar ist/sind, in der die durch die Einrichtung(en) (21) hindurchgehenden Öffnungen (24) mit denjenigen Öffnungen (14), die durch die Präsentationsplatte (11) hindurchgehen, in Deckung derart sind, dass der Halsabschnitt (331) eines in die Öffnungen (14, 24) eingeführten Mehrfunktions-Stifts (31) in der Öffnung (14) der Präsentationsplatte (11) angeordnet ist und der Halsabschnitt (332) des Mehrfunktions-Stifts (31) in der Öffnung (24) der Sicherungseinrichtung(en) (21) angeordnet ist; und
- wobei die Sicherungseinrichtung(en) (21) durch die Haltekraft in einer Position (B) gehalten wird/werden, in der die durch die Einrichtung(en) (21) hindurchgehenden Öffnungen (24) gegenüber denjenigen Öffnungen (14), die durch die Präsentationsplatte (11) hindurchgehen, derart in der Ebene der Platte (11) und der Sicherungseinrichtung(en) (21) verschoben sind, dass die Sicherungskappe (34) des Mehrfunktions-Stifts (31) an der Rückseite (23) der Sicherungseinrichtung(en) (21) anliegend angeordnet ist und **dadurch** ein Herausziehen des Mehrfunktions-Stifts (31) aus den Öffnungen (14, 24) verhindert.

2. Präsentations-Einrichtung (1) nach Anspruch 1, wobei die Sicherungseinrichtung (21) eine die Rückseite (13) der Präsentationsplatte (11) im wesentlichen abdeckende Sicherungsplatte (21) ist, die als ganzes gegen eine Haltekraft entlang der Rückseite (13) der Präsentationsplatte (11) verschiebbar ist.

3. Präsentations-Einrichtung (1) nach Anspruch 1, wobei die Sicherungseinrichtung (21) eine Mehrzahl von entweder in vertikaler oder in horizontaler Richtung verlaufenden Sicherungs-Streifen (21', 21 ", 21 ,", ...) ist, die einzeln oder in Gruppen gegen eine oder mehrere Haltekräfte entlang der Rückseite (13) der Präsentationsplatte (11) verschiebbar sind.

4. Präsentationseinrichtung (1) nach einem der Ansprüche 1 bis 3, wobei die Anordnung der Öffnungen (14, 24) in der Präsentationsplatte (11) und in der/den Sicherungseinrichtung(en) (21) eine Anordnung in regelmäßigen Reihen und Spalten ist und/oder worin die Öffnungen einen Durchmesser im Bereich von 0,3 bis 2,0 cm, vorzugsweise im Bereich von 0,5 bis 1 cm, haben.

5. Präsentations-Einrichtung (1) nach Anspruch 1 oder Anspruch 2, wobei die Präsentationsplatte (11) und die Sicherungseinrichtung(en) (12) durch in Nuten (25) in der Sicherungsplatte (21) laufende Sicherungsmuttern (15a, 15b) in paralleler, relativ zueinander verschiebbarer Stellung, bevorzugt in vertikaler Richtung relativ zueinander verschiebbarer Stellung, gehalten sind.

6. Präsentations-Einrichtung (1) nach einem der Ansprüche 1 bis 3, wobei die Haltekraft der Sicherungseinrichtung(en) (21) gegenüber der Präsentationsplatte (11) in Sicherungsstellung durch eine zwischen den beiden Platten (11, 21) gespannte Feder (37) aufgebracht wird.

7. Präsentations-Einrichtung (1) nach einem der Ansprüche 1 bis 4, wobei der Greif- und Befestigungs-Abschnitt (32) des Mehrfunktions-Stifts (31) mit einer Einrichtung (36), vorzugsweise einer Öffnung (36), zum Befestigen und/oder Sichern eines zu präsentierenden Gegenstandes versehen ist.

8. Präsentations-Einrichtung (1) nach einem der Ansprüche 1 bis 5, wobei die Sicherungskappe (34) des Mehrfunktions-Stifts (31) einen zylindrischen Abschnitt (341) benachbart dem Hals (33) und einen konischen Abschnitt (342) mit der Konus-Spitze (343) an dem dem Hals (33) entfernt angeordneten Ende des Mehrfunktions-Stifts (31) umfasst.

9. Präsentations-Einrichtung (1) nach einem der Ansprüche 1 bis 6, wobei die Größe des Querschnitts des Abschnitts (331) des Halses (33) des Mehrfunktions-Stifts (31) und vorzugsweise auch die Größe des Querschnitts der Sicherungskappe (34), beide in einer Richtung quer zur Achse des Mehrfunktions-Stifts (31), geringfügig kleiner sind als der Durchmesser der Öffnungen (14, 24).

10. Präsentations-Einrichtung (1) nach einem der Ansprüche 1 bis 7, wobei die Öffnungen (14) in der Präsentationsplatte (11) einen zylindrischen Querschnitt haben, gesehen in Richtung der Dicke der Platte (11).

11. Präsentations-Einrichtung (1) nach einem der Ansprüche 1 bis 8, wobei die Öffnungen (24) in der/den Sicherungseinrichtung(en) (21) einen konischen Querschnitt mit abnehmendem Durchmesser haben, gesehen in Richtung der Dicke der Platte (21) von deren Vorderseite (22) zu deren Rückseite (23), vorzugsweise einen Querschnitt mit einem konischen Abschnitt (241) und einem zylindrischen Abschnitt (242), gesehen in Richtung der Dicke der Platte (21) von deren Vorderseite (22) zu deren Rückseite (23).

12. Präsentations-Einrichtung (1) nach einem der Ansprüche 1 bis 9, umfassend zusätzlich einen Ständer (16a) oder eine Wandaufhängung (16b).

13. Verfahren zum gegen Entnahme gesicherten Präsentieren von Gegenständen kleiner Dimensionen mittels einer Präsentations-Einrichtung (1), die umfasst:
- eine Präsentationsplatte (11) mit einer Vorderseite (12) und einer Rückseite (13), wobei die Präsentationsplatte (11) mit einer oder mehreren durch die Platte (11) hindurchgehenden Öffnung(en) (14) mit einer beliebigen relativen Anordnung zueinander versehen ist;
- mindestens eine parallel zur Präsentationsplatte (11) angeordnete Sicherungseinrichtung (21) mit jeweils einer der Rückseite (13) der Präsentationsplatte (11) gegenüberliegenden Vorderseite (22) und jeweils einer Rückseite (23), wobei die mindestens eine Sicherungseinrichtung (21) mit einer oder mehreren durch die Einrichtung (21) hindurchgehenden Öffnung(en) (24) versehen ist, deren relative Anordnung zueinander exakt der relativen Anordnung von Öffnungen (14) der Präsentationsplatte (11) zueinander entspricht; und
- einen Mehrfunktions-Stift (31) mit einem Greif- und Befestigungs-Abschnitt (32), einem sich an den Abschnitt (32) anschließenden Hals (33) mit einem Abschnitt (331) relativ dickeren und mit einem Abschnitt (332) relativ dünneren Querschnitts und einer Sicherungskappe (34) an dem dem Abschnitt (32) entfernt angeordneten Ende des Halses (33);
- wobei die Sicherungseinrichtung(en) (21) durch eine Haltekraft in einer Position (B) gehalten wird/werden, in der die durch die Einrichtung(en) (21) hindurchgehenden Öffnungen (24) gegenüber denjenigen Öffnungen (14), die durch die Präsentationsplatte (11) hindurchgehen, derart in der Ebene der Platte (11) bzw. der Sicherungseinrichtung(en) (21) verschoben sind, dass die Sicherungskappe (34) des Mehrfunktions-Stifts (31) an der Rückseite (23) der Sicherungseinrichtung(en) (21) anliegend angeordnet ist und **dadurch** ein Herausziehen des Mehrfunktions-Stifts (31) aus den Öffnungen (14, 24) verhindert wird;
- wobei das Verfahren den zusätzlichen Schritt umfasst, dass man die mindestens eine Sicherungseinrichtung (21) gegen die Haltekraft entlang der Rückseite (13) der Präsentationsplatte (11) in eine Position (A) verschiebt, in der die durch die Einrichtung(en) (21) hindurchgehenden Öffnungen (24) mit denjenigen Öffnungen (14), die durch die Präsentationsplatte (11) hindurchgehen, in Deckung derart sind, dass der Halsabschnitt (331) eines in die Öffnungen (14, 24) eingeführten Mehrfunktions-Stifts (31) in der Öffnung (14) der Präsentationsplatte (11) angeordnet ist und der Halsabschnitt (332) des Mehrfunktions-Stifts (31) in der Öffnung (24) der Sicherungseinrichtung(en) (21) angeordnet ist.

## Geänderte Patentansprüche

### Geänderte Patentansprüche gemäss Regel 86(2) EPÜ.

**1.** Einrichtung (1) zum Präsentieren von Gegenständen kleiner Dimensionen, umfassend
- eine Präsentationsplatte (11) mit einer Vorderseite (12) und einer Rückseite (13), wobei die Präsentationsplatte (11) mit einer oder mehreren durch die Platte (11) hindurchgehenden Öffnung(en) (14) mit einer beliebigen relativen Anordnung zueinander versehen ist;
- mindestens eine parallel zur Präsentationsplatte (11) angeordnete Sicherungseinrichtung (21) mit jeweils einer der Rückseite (13) der Präsentationsplatte (11) gegenüberliegenden Vorderseite (22) und jeweils einer Rückseite (23), wobei die mindestens eine Sicherungseinrichtung (21) mit einer oder mehreren durch die Sicherungseinrichtung (21) hindurchgehenden Öffnung(en) (24) versehen ist, deren relative Anordnung zueinander exakt der relativen Anordnung von Öffnungen (14) der Präsentationsplatte (11) zueinander entspricht; und
- einen Mehrfunktions-Stift (31) mit einem Greif- und Befestigungs-Abschnitt (32), einem sich an den Greif- und Befestigungs-Abschnitt (32) anschließenden Hals (33) mit einem Halsabschnitt (331) relativ dickeren und mit einem Halsabschnitt (332) relativ dünneren Querschnitts und einer Sicherungskappe (34) an dem dem Greif- und Befestigungs-Abschnitt (32) entfernt angeordneten Ende des Halses (33);
- wobei die Sicherungseinrichtung(en) (21) gegen eine Haltekraft entlang der Rückseite (13) der Präsentationsplatte (11) in eine Position (A) verschiebbar ist/sind, in der die durch die Sicherungseinrichtung(en) (21) hindurchgehenden Öffnungen (24) mit denjenigen Öffnungen (14), die durch die Präsentationsplatte (11) hindurchgehen, in Deckung derart sind, dass der einen relativ dickeren Durchmesser aufweisende Halsabschnitt (331) eines in die Öffnungen (14, 24) eingeführten Mehrfunktions-Stifts (31) in der Öffnung (14) der Präsentationsplatte (11) angeordnet ist und der einen relativ dünneren Durchmesser aufweisende Halsabschnitt (332) des Mehrfunktions-Stifts (31) in der Öffnung (24) der Sicherungseinrichtung(en) (21) angeordnet ist; und
- wobei die Sicherungseinrichtung(en) (21) durch die Haltekraft in einer Position (B) gehalten wird/werden, in der die durch die Sicherungseinrichtung(en) (21) hindurchgehenden Öffnungen (24) gegenüber denjenigen Öffnungen (14), die durch die Präsentationsplatte (11) hindurchgehen, derart in der Ebene der Platte (11) und der Sicherungseinrichtung(en) (21) verschoben sind, dass die Sicherungskappe (34) des Mehrfunktions-Stifts (31) an der Rückseite (23) der Sicherungseinrichtung(en) (21) anliegend angeordnet ist und **dadurch** ein Herausziehen des Mehrfunktions-Stifts (31) aus den Öffnungen (14, 24) verhindert; und
- wobei die Präsentationsplatte (11) und die Sicherungseinrichtung(en) (12) durch in Nuten (25) in der Sicherungsplatte (21) laufende Sicherungsmuttern (15a, 15b) in paralleler, relativ zueinander verschiebbarer Stellung, bevorzugt in vertikaler Richtung relativ zueinander verschiebbarer Stellung, gehalten sind.

**2.** Präsentations-Einrichtung (1) nach Anspruch 1, wobei die Sicherungseinrichtung (21) eine die Rückseite (13) der Präsentationsplatte (11) im wesentlichen abdeckende Sicherungsplatte (21) ist, die als ganzes gegen eine Haltekraft entlang der Rückseite (13) der Präsentationsplatte (11) verschiebbar ist.

**3.** Präsentations-Einrichtung (1) nach Anspruch 1, wobei die Sicherungseinrichtung (21) eine Mehrzahl von entweder in vertikaler oder in horizontaler Richtung verlaufenden Sicherungs-Streifen (21', 21", 21 ,", ...) ist, die einzeln oder in Gruppen gegen eine oder mehrere Haltekräfte entlang der Rückseite (13) der Präsentationsplatte (11) verschiebbar sind.

**4.** Präsentations-Einrichtung (1) nach einem der Ansprüche 1 bis 3, wobei die Anordnung der Öffnungen (14, 24) in der Präsentationsplatte (11) und in der/den Sicherungseinrichtung(en) (21) eine Anordnung in regelmäßigen Reihen und Spalten ist und/oder worin die Öffnungen einen Durchmesser im Bereich von 0,3 bis 2,0 cm, vorzugsweise im Bereich von 0,5 bis 1 cm, haben.

**5.** Präsentations-Einrichtung (1) nach einem der Ansprüche 1 bis 3, wobei die Haltekraft der Sicherungseinrichtung(en) (21) gegenüber der Präsentationsplatte (11) in Sicherungsstellung durch eine zwischen den beiden Platten (11, 21) gespannte Feder (37) aufgebracht wird.

**6.** Präsentations-Einrichtung (1) nach einem der Ansprüche 1 bis 4, wobei der Greif- und Befestigungs-Abschnitt (32) des Mehrfunktions-Stifts (31) mit einer Einrichtung (36), vorzugsweise einer Öffnung (36), zum Befestigen und/oder Sichern eines zu präsentierenden Gegenstandes versehen ist.

**7.** Präsentations-Einrichtung (1) nach einem der Ansprüche 1 bis 6, wobei die Sicherungskappe (34) des Mehrfunktions-Stifts (31) einen zylindrischen Abschnitt (341) benachbart dem Hals (33) und einen konischen Abschnitt (342) mit der Konus-Spitze (343) an dem dem Hals (33) entfernt angeordneten Ende des Mehrfunktions-Stifts (31) umfasst.

**8.** Präsentations-Einrichtung (1) nach einem der Ansprüche 1 bis 7, wobei die Größe des Querschnitts des Abschnitts (331) des Halses (33) des Mehrfunktions-Stifts (31) und vorzugsweise auch die Größe des Querschnitts der Sicherungskappe (34), beide in einer Richtung quer zur Achse des Mehrfunktions-Stifts (31), geringfügig kleiner sind als der Durchmesser der Öffnungen (14, 24).

**9.** Präsentations-Einrichtung (1) nach einem der Ansprüche 1 bis 8, wobei die Öffnungen (14) in der Präsentationsplatte (11) einen zylindrischen Querschnitt haben, gesehen in Richtung der Dicke der Platte (11).

**10.** Präsentations-Einrichtung (1) nach einem der Ansprüche 1 bis 9, wobei die Öffnungen (24) in der/den Sicherungseinrichtung(en) (21) einen konischen Querschnitt mit abnehmendem Durchmesser haben, gesehen in Richtung der Dicke der Platte (21) von deren Vorderseite (22) zu deren Rückseite (23), vorzugsweise einen Querschnitt mit einem konischen Abschnitt (241) und einem zylindrischen Abschnitt (242), gesehen in Richtung der Dicke der Platte (21) von deren Vorderseite (22) zu deren Rückseite (23).

**11.** Präsentations-Einrichtung (1) nach einem der Ansprüche 1 bis 10, umfassend zusätzlich einen Ständer (16a) oder eine Wandaufhängung (16b).

**12.** Verfahren zum gegen Entnahme gesicherten Präsentieren von Gegenständen kleiner Dimensionen mittels einer Präsentations-Einrichtung (1), die umfasst:
- eine Präsentationsplatte (11) mit einer Vorderseite (12) und einer Rückseite (13), wobei die Präsentationsplatte (11) mit einer oder mehreren durch die Platte (11) hindurchgehenden Öffnung(en) (14) mit einer beliebigen relativen Anordnung zueinander versehen ist;
- mindestens eine parallel zur Präsentationsplatte (11) angeordnete Sicherungseinrichtung (21) mit jeweils einer der Rückseite (13) der Präsentationsplatte (11) gegenüberliegenden Vorderseite (22) und jeweils einer Rückseite (23), wobei die mindestens eine Sicherungseinrichtung (21) mit einer oder mehreren durch die Sicherungseinrichtung (21) hindurchgehenden Öffnung(en) (24) versehen ist, deren relative Anordnung zueinander exakt der relativen Anordnung von Öffnungen (14) der Präsentationsplatte (11) zueinander entspricht; und
- einen Mehrfunktions-Stift (31) mit einem Greif- und Befestigungs-Abschnitt (32), einem sich an den Greif- und Befestigung-Abschnitt (32) anschließenden Hals (33) mit einem Abschnitt (331) relativ dickeren und mit einem Abschnitt (332) relativ dünneren Querschnitts und einer Sicherungskappe (34) an dem dem Greif- und Befestigungs-Abschnitt (32) entfernt angeordneten Ende des Halses (33);
- wobei die Sicherungseinrichtung(en) (21) durch eine Haltekraft in einer Position (B) gehalten wird/werden, in der die durch die Sicherungseinrichtung(en) (21) hindurchgehenden Öffnungen (24) gegenüber denjenigen Öffnungen (14), die durch die Präsentationsplatte (11) hindurchgehen, derart in der Ebene der Platte (11) bzw. der Sicherungseinrichtung(en) (21) verschoben sind, dass die Sicherungskappe (34) des Mehrfunktions-Stifts (31) an der Rückseite (23) der Sicherungseinrichtung(en) (21) anliegend angeordnet ist und **dadurch** ein Herausziehen des Mehrfunktions-Stifts (31) aus den Öffnungen (14, 24) verhindert wird; und wobei die Präsentationsplatte (11) und die Sicherungseinrichtung(en) (12) durch in Nuten (25) in der Sicherungsplatte (21) laufende Sicherungsmuttern (15a, 15b) in paralleler, relativ zueinander verschiebbarer Stellung, bevorzugt in vertikaler Richtung relativ zueinander verschiebbarer Stellung, gehalten sind;
- wobei das Verfahren den zusätzlichen Schritt umfasst, dass man die mindestens eine Sicherungseinrichtung (21) gegen die Haltekraft entlang der Rückseite (13) der Präsentationsplatte (11) in eine Position (A) verschiebt, in der die durch die Einrichtung(en) (21) hindurchgehenden Öffnungen (24) mit denjenigen Öffnungen (14), die durch die Präsentationsplatte (11) hindurchgehen, in Deckung derart sind, dass der einen relativ dickeren Querschnitt aufweisende Halsabschnitt (331) eines in die Öffnungen (14, 24) eingeführten Mehrfunktions-Stifts (31) in der Öffnung (14) der Präsentationsplatte (11) angeordnet ist und der einen relativ dünneren Querschnitt aufweisende Halsabschnitt (332) des Mehrfunktions-Stifts (31) in der Öffnung (24) der Sicherungseinrichtung(en) (21) angeordnet ist.
